# FASCICULE DE BREVET EUROPEEN

(11) **EP 1 525 140 B1**
(45) Date de publication et mention de la délivrance du brevet: **15.05.2013**
(21) Numéro de dépôt: 03756519.9
(22) Date de dépôt: 30.07.2003
(51) Int. Cl.: B65D 55/02

(54) **DISPOSITIF ET PROCEDE ANTIVOL POUR ARTICLES COMPORTANT AU MOINS UNE EXTREMITE OU UNE SECTION DE FORME SENSIBLEMENT CYLINDRIQUE**
VORRICHTUNG UND VERFAHREN ZUR DIEBSTAHLSICHERUNG VON ARTIKELN MIT ZUMINDEST EINEM ENDE ODER EINEM ABSCHNITT MIT EINER IM WESENTLICHEN ZYLINDRISCHEN FORM
ANTI-THEFT DEVICE AND METHOD FOR ARTICLES HAVING AT LEAST ONE SUBSTANTIALLY CYLINDRICAL END OR SECTION

(30) Priorité: 01.08.2002 FR 0209830; 23.05.2003 FR 0306274
(43) Date de publication de la demande: 27.04.2005
(73) Titulaire: FORS INDUSTRIES, 94500 Champigny-sur-Marne (FR)
(72) Inventeur: BOUAN, Bruno, F-94210 La Varenne Saint Hilaire (FR)
(74) Mandataire: Breesé, Pierre
(86) Numéro de dépôt international: PCT/FR2003/002422
(87) Numéro de publication internationale: WO 2004/013436

(56) Documents cités:
- EP-A- 1 087 083
- WO-A-01/00957
- WO-A-99/67149
- FR-A- 2 729 490

## Description

La présente invention concerne un dispositif et un procédé pour articles comportant au moins une extrémité ou une section de forme sensiblement cylindrique. Elle s'applique notamment, mais non exclusivement, aux bouteilles ou aux contenants de liquide, généralement en verre, vendus dans les grandes surfaces.

Les vols de bouteilles dans les grandes surfaces représentent aujourd'hui environ un tiers de l'ensemble des vols en magasin, ce qui constitue un poste de perte financier considérable pour les vendeurs de ce type de marchandises, ceci ayant pour conséquence directe d'entraîner une augmentation proportionnelle du coût d'achat pour les consommateurs.

À l'heure actuelle, on trouve sur le marché des dispositifs antivol qui s'utilisent chacun pour un type particulier de bouteilles, c'est-à-dire que le dispositif antivol ne peut pas s'adapter au diamètre du goulot de la bouteille, en particulier lorsque la forme dudit goulot ne correspond pas à celle d'un cylindre régulier mais se présente plutôt sous une forme évasée.

Par ailleurs, les dispositifs existants sont souvent volumineux et donc encombrants et de ce fait, les bouteilles munies de ce dispositif antivol ne peuvent plus être placé facilement dans les rayonnages des grandes surfaces et autres magasins. En règle général, plus ces dispositifs antivol sont volumineux plus ils disposent d'un mécanisme de fixation très dur, ou robuste, ce qui endommage souvent le goulot des bouteilles.

Enfin, les dispositifs antivol pour bouteilles sont souvent soit fragiles soit à usage unique, ce qui les rend inutilisables après que le client est passé en caisse. Cet inconvénient a pour conséquence d'augmenter considérablement le coût des dispositifs antivol pour l'exploitant de la grande surface ou du magasin.

Ainsi, on connaît déjà la demande de brevet N°WO 0175254 qui décrit un dispositif de sécurité destiné à une bouteille comprenant un col pourvu d'une fermeture. Ce dispositif de sécurité comporte une gaine conçue recevoir le col d'une bouteille ainsi qu'un élément de retenue monté pivotant par rapport à cette gaine en vue d'un mouvement entre une position libre et une position verrouillée. Cet élément de retenue comprend une partie interne faisant saillie à travers une ouverture ménagée dans ladite gaine, soit dans son alésage. Cette partie interne est conçue pour entrer en prise avec un épaulement du col de la bouteille ou avec un bord de sa fermeture de manière à empêcher le retrait de la gaine à partir du col de la bouteille lorsque le dispositif y a été posé. Une armature magnétique est reliée à l'élément de retenue de façon qu'un champ magnétique appliqué agisse sur l'armature et déplace l'élément de retenue vers sa position libre, ce qui permet de retirer la gaine de la bouteille. Un boîtier loge le mécanisme de libération ainsi qu'un répondeur haute fréquence ou analogue, le retrait non autorisé d'une bouteille équipée de ce dispositif de sécurité à partir d'une zone protégée déclenchant une alarme.

On connaît également le brevet français N°FR 2735751, déposé au nom de la demanderesse, qui concerne un dispositif antivol pour article présentant une extrémité sensiblement cylindrique munie d'un renflement sensiblement annulaire, par exemple une bouteille ou un flacon, constitué par un corps amovible comportant des moyens aptes à enserrer, en position fermée, ladite extrémité cylindrique et un moyen de verrouillage pour empêcher l'ouverture desdits moyens sans le recours à un outil spécifique. Ce dispositif se caractérise en ce que le corps est formé par un élément sensiblement tubulaire présentant un diamètre supérieur au diamètre du renflement annulaire muni d'un organe mobile par rapport à l'élément tubulaire entre une position de fermeture dans laquelle il délimite une section inférieure à la section du renflement annulaire et une position de déverrouillage dans laquelle il délimite une section supérieure à la section du renflement annulaire.

Enfin, on connaît la demande de brevet européen N°EP 1121300 qui concerne un dispositif anti-vol pour bouteilles comprenant un élément intérieur et un élément extérieur, qui coopèrent pour verrouiller ledit dispositif sur le col d'une bouteille. L'élément intérieur comporte une pluralité de pattes conçues pour venir se loger sous la contre-bague du col. L'élément intérieur comporte également des dents faisant saillie vers l'extérieur. L'élément extérieur coulisse sur l'élément intérieur et pousse les pattes contre la bouteille. L'élément extérieur comporte, en outre, une pluralité de languettes s'étendant vers le haut, languettes qui comportent des dents faisant saillie vers l'intérieur afin de venir au contact des dents de l'élément intérieur. On utilise une clef pour séparer les éléments intérieur et extérieur de manière à retirer le dispositif de la bouteille, les languettes s'étendant vers le haut étant alors extraites des dents coopérantes.

En sus, on connait la demande de brevet N° FR 2729490 qui concerne un support d'un élément électronique d'un dispositif antivol pour un objet comportant un organe allongé, châssis de lunette notamment. Ce support, composé d'un boîtier pour contenir l'élément électronique, et de moyens de fixation comprenant deux organes complémentaires de serrage mettant en oeuvre des moyens de verrouillage spontanément irréversibles, est caractérisé en ce que l'un des organes de serrage est conformé en cavalier tandis que l'autre est constitué d'un corps pourvu d'un couloir pour le passage des pattes du cavalier, le dispositif étant pourvu de moyens de déverrouillage des organes de serrage entre eux au moyen d'un outil spécifique.

L'invention a donc pour but de remédier aux inconvénients des dispositifs de l'art antérieur. Elle propose à cet effet un dispositif antivol pour articles comportant au moins une extrémité ou une section sensiblement en forme de cylindre, tels que par exemple des bouteilles d'alcool, des raquettes de tennis, des cannes à pêche ou des clubs de golf, constitué par un corps venant en prise sur l'extrémité en forme de cylindre de l'article, caractérisé en ce que ledit corps comprend au moins trois portions, de forme complémentaire, aptes à entourer la circonférence de ladite extrémité, ledit corps comprenant au moins un moyen de coulissement pour faire coulisser au moins une partie desdites portions les unes dans les autres, de manière à enserrer et à s'adapter à toutes les tailles et formes de l'extrémité en forme de cylindre, par simple pression sur au moins une partie desdites portions de manière à les amener en contact avec les parois de ladite extrémité et en ce qu'au moins deux des portions comportent au moins un rail, situé sur leur face interne, dont au moins une partie présente une section de forme sensiblement complémentaire à une partie de la susdite extrémité en forme de cylindre.

Grâce à ces particularités, l'invention permet donc de proposer un bouchon universel s'adaptant sur tous types de goulots de bouteilles (vin, whiskies, alcools, champagne, digestifs, anisés, spiritueux) ou autres formes cylindriques. Lorsque le dispositif selon l'invention est mis en place sur l'extrémité de l'article, il est impossible de le retirer, de plus le mécanisme de fixation dudit dispositif permet de résister à l'effet de levier d'un tournevis, ou analogue, utilisé pour détruire et enlever ledit dispositif antivol.

Avantageusement, le moyen de coulissement consistera d'une part en des rainures formant des crantages et de l'autre en des dents de forme complémentaires aux dites rainures, par exemple disposées sur un peigne ou analogue fixé sur une partie dudit dispositif.

Avantageusement, le moyen de coulissement comprendra une pluralité de ressorts disposés suivant l'axe de coulissement des portions les unes dans les autres.

De préférence, le corps présentera une section de forme sensiblement triangulaire, par exemple un triangle équilatéral. Dans ce cas, le corps comprendra trois portions présentant chacune une section sensiblement en forme de V.

Avantageusement, les portions comportent au moins deux rails, l'un supérieur et l'autre inférieur.

De préférence, chacune des portions formant le corps comprend au moins un rail.

Avantageusement, le rail se situe à 22 ± 2 millimètres (mm) du sommet du dispositif antivol.

De la même manière, l'écartement entre le rail inférieur et le rail supérieur est compris entre 28 et 32 mm, de préférence 30 mm.

Selon une possibilité offerte par l'invention, le corps du dispositif antivol pourra comprendre au moins un capot fixé sur la face externe d'une des portions.

Avantageusement, ledit corps comprendra deux capots.

De préférence, la face externe du capot comportera un affichage, par exemple une publicité relative à l'article.

Selon un aspect avantageux de l'invention, le dispositif antivol comprendra au moins un moyen de blocage apte à maintenir fixer ou bloquer les portions dudit corps les unes par rapport aux autres.

Dans un cas particulier de réalisation de l'invention, le moyen de blocage comprendra un bouton-pressoir activant la fixation ou le blocage des susdites portions lorsqu'il est pressé ; le bouton-pressoir étant alors dans sa position enfoncée, par opposition à sa position initiale de retrait.

Avantageusement, le moyen de blocage comprendra au moins une masselotte apte à maintenir le bouton-pressoir dans sa position enfoncée.

De préférence, le dispositif antivol comprendra un moyen de déblocage, comportant au moins un aimant, apte, lorsqu'il est placé dans ledit moyen de déblocage à attirer ladite masselotte de manière à repositionner le bouton-pressoir en position de retrait et ainsi à débloquer les susdites portions. Dans ce cas, grâce au dispositif selon l'invention, le déblocage des portions du corps ramène lesdites portions dans une position où ces dernières sont les plus éloignées possibles les unes des autres.

Selon une possibilité offerte par l'invention, le corps comprendra à l'une de ses extrémités une pastille sensiblement plate de manière à couvrir la partie supérieure de ladite extrémité, par exemple pour fixer une publicité où la propriété de l'acquéreur dudit dispositif est écrite afin de différencier les articles à protéger.

Selon une particularité intéressante de l'invention, le corps, une fois fixé sur l'extrémité de l'article, constituera une extension de ladite extrémité d'au moins 5 millimètres.

Avantageusement, le dispositif antivol comprendra, fixé sur les parois extérieures desdites portions ou sur la paroi intérieure du capot, au moins un moyen de détection apte à déclencher une alarme par exemple lors du franchissement de portiques ; ledit moyen de détection étant contenu dans le logement formé entre le capot et une portion.

Avantageusement, le moyen de détection pourra consister en une étiquette de détection des systèmes EAS (Système électro-acoustique), c'est-à-dire fonctionnant par radio-fréquence et/ou magnéto acoustique et/ou électromagnétique ou autre.

Avantageusement, le rail comprendra habituellement une portion de cercle présentant un diamètre compris entre 25 et 35 millimètres, de préférence un diamètre de 29,5 ± 0,5 mm. Cette dimension préférentielle permet au(x) rail(s) de s'adapter sur tous les types de bouteilles, c'est-à-dire les différents diamètres et formes des goulots de bouteilles.

Avantageusement, au moins l'une des extrémités, de préférence inférieure, d'au moins une des portions comportera une pluralité de nervures. Selon une variante de réalisation, l'extrémité inférieure des trois portions comporte une pluralité de nervures.

Un mode d'exécution de l'invention sera décrit ci-après, à titre d'exemple non limitatif, avec référence aux figures annexées dans lesquelles :
- la figure 1 illustre une vue éclatée de l'ensemble des éléments composant un mode de réalisation du dispositif antivol selon l'invention dans lequel est visible les trois parties de dimensions identiques formant le dispositif final en forme de triangle équilatéral ;
- les figures 2 et 3 sont respectivement une vue de dessus et de dessous de l'une des parties du dispositif selon l'invention, représenté sur la figure 1 ;
- les figures 4, 5 et 6 illustrent des vues respectivement d'un côté, de face et de l'autre côté d'une des parties représentées sur les figures précédentes ;
- la figure 7 est une vue latérale du dispositif selon l'invention, monté et fixé sur le goulot d'une bouteille ; le dispositif ne comprenant ici que deux des trois parties nécessaires pour fermer complètement ledit dispositif ;
- la figure 8 illustre le dispositif selon l'invention, vue de dessus, une fois fixé sur une partie cylindrique d'un article à protéger ;
- la figure 9 illustre une vue suivant un premier angle du dispositif selon l'invention en position fermée ou verrouillée comportant à son extrémité inférieure des nervures ;
- la figure 10 illustre une autre vue suivant un second angle du dispositif selon l'invention, représenté sur la figure 9.

Le dispositif antivol 1 selon l'invention, c'est-à-dire les différentes pièces le composant, est obtenu classiquement par moulage, extrusion et/ou injection, et assemblage des pièces moulées avec d'autres éléments, tels que les ressorts 2 ou la (ou les) masselotte(s) 3.

En effet, les différentes portions 4, 5 et 6, les rails de fixation 7, 7' ainsi que la pastille 8 de forme circulaire sont idéalement en matière plastique, tandis que les ressorts 2 et la ou les masselottes 3 sont classiquement en métal.

Comme cela est visible notamment sur les figures 1 à 3, l'exemple choisi pour illustrer le dispositif 1 selon l'invention à la forme d'un triangle équilatéral s'élevant verticalement. En effet, chaque portion 4, 5, 6 de dimensions équivalentes, en l'occurrence au nombre de trois, constituant le corps du dispositif antivol 1 correspond à un tiers d'un triangle équilatéral, c'est-à-dire qu'elle forme une extrémité dudit triangle et s'étend horizontalement de part et d'autre de cette extrémité d'une certaine longueur formant deux parois 9, 10 et verticalement sur toute la longueur du susdit corps.

Les susdites deux parois 9, 10 comportent respectivement des rainures 11 parallèles formant un crantage sur une des parois 9 et des dents disposées sur un peigne ou analogue fixé sur la face intérieure de la partie 10 du dispositif 1, non visibles sur les figures annexées, de forme complémentaire aux dites rainures 11 de sorte que les parois 9, 10 de chacune des portions 4, 5, 6 du corps puissent coulisser les unes dans les autres ; les parois 9, 10 des portions 4, 5, 6 en vis-à-vis étant respectivement munies desdites rainures 11 ou desdites dents.

Comme cela est visible en particulier sur les figures 1 et 5, chaque portion 4, 5, 6 est munie de deux rails de fixation 7 et 7'. Les deux rails de fixation 7, 7' ont un profil sensiblement identique. Chacun d'eux présente une première partie sensiblement circulaire et plus particulièrement destinées à venir en contact avec la surface cylindrique externe de l'article à protéger, en l'occurrence le goulot d'une bouteille, lors du resserrement des portions 4, 5, 6 et leurs blocages consécutifs. Cette première partie circulaire constitue habituellement une portion de cercle présentant un diamètre compris entre 30 et 40 millimètres, de préférence un diamètre de 37,5 ± 0,5 mm.

Les deux rails de fixation 7, 7' sont idéalement placés dans la partie inférieure de chaque portion 4, 5, 6 car le goulot des bouteilles s'étire de manière évasée vers le bas dudit goulot et la distance, d'une part du premier rail de fixation 7 au sommet du dispositif 1 et d'autre part la distance séparant les deux 7 et 7' autorisent une fixation parfaite du dispositif antivol 1. Cette distance du rail 7 et l'écartement choisi entre le rail supérieur 7 et le rail inférieur 7' permet que le dispositif 1 ne puisse pas être ôté de la partie cylindrique de l'article à protéger mais également, dans le cas particulier où l'article est par exemple une bouteille, à éviter le déchirement du film plastique, en fer blanc ou en aluminium présent sur les goulots de bouteilles.

Le dispositif antivol 1 comprend également un moyen de blocage 13 des portions 4, 5, 6 lorsqu'un opérateur a effectué le coulissement des susdites portions 4, 5, 6 les unes dans les autres de manière à réduire la taille du corps en forme de triangle afin que le goulot de la bouteille à surveiller, non représenté sur les différentes figures, soit bien enserré.

Ce moyen de blocage 13 est constitué d'une coque protectrice 14, réalisé idéalement en matière plastique, d'au moins un ressort 2 et d'un bouton-pressoir 15 s'étendant jusqu'à l'extérieur de ladite coque protectrice 14. Ainsi, un opérateur pourra, une fois que les portions 4, 5, 6 du corps enserrent correctement le goulot de la bouteille, appuyer sur ce bouton-pressoir 15, ou gâchette de verrouillage, de manière à fixer définitivement la position des portions 4, 5, 6 les unes par rapport aux autres classiquement par insertion d'une masselotte 3 dans un orifice, ou logement ; le déverrouillage s'opérant également de manière classique grâce à un aimant ou dispositif aimanté attirant la susdite masselotte 3 pour débloquer les portions 4, 5, 6 qui, sous l'effet des ressorts 2, s'écartent automatiquement les unes des autres.

Dans l'exemple choisi pour illustrer l'invention, visible sur la figure 9, la fixation de la position des susdites portions 4, 5, 6 est assurée par une masselotte métallique 3, mais le dispositif antivol 1 selon l'invention pourra comprendre d'autres masselottes métalliques 3. Sur la figure 7, on peut d'ailleurs visualiser un système de verrouillage classique, dit système "textile".

Ainsi, la caisse du magasin est également munie d'un moyen de déblocage, non représenté sur les différentes figures, du susdit moyen de blocage 13 de la position des portions 4, 5, 6 formant le corps de l'invention. Ce moyen de déblocage sera, bien entendu, adapté pour libérer le moyen de blocage 13, qui, une fois débloqué, placera les différentes portions 4, 5, 6 constituant le corps de manière la plus éloignée possible les unes des autres, de sorte que la caissière n'aura aucun effort à fournir pour retirer le dispositif antivol 1 de l'extrémité de l'article, ce dernier ne risquant nullement d'être endommagé.

Selon une caractéristique du dispositif antivol 1 de l'invention, le corps objet de l'invention, une fois fixé sur l'extrémité de l'article, constitue une extension de ladite extrémité d'une longueur inférieure ou égale à 5 millimètres, de sorte que les bouteilles munies du dispositif antivol peuvent toujours prendre place en rayonnage, sans aucune modification dudit rayonnage ou de la position des bouteilles.

Comme cela est visible sur la dernière figure, le dispositif antivol 1 comprendra, à l'intérieur du corps et/ou fixé sur les parois intérieures desdites portions, au moins un moyen de détection, non représenté sur les figures, apte à déclencher une alarme par exemple lors du franchissement de portiques ; le présent dispositif antivol 1 pouvant ici comporter au maximum six moyens de détection, placés respectivement sur chaque portion du corps objet de l'invention. Ce moyen de détection pourra consister en une étiquette de détection des systèmes EAS (Système Electro-Acoustique), c'est-à-dire fonctionnant par radio-fréquence et/ou magnéto acoustique et/ou électromagnétique.

Par ailleurs, dans le but essentiel de placer les étiquettes de détection suffisamment éloignées d'une source métallique susceptible d'être présente sur l'article à protéger, tels que par exemple le film en fer blanc ou en aluminium protégeant le goulot de certaines bouteilles, il est prévu au moins deux capots aptes à être fixés sur les faces externes des portions 5, 6. Bien entendu, dans la mesure où le moyen de blocage 13 est présent sur la portion 4, cette dernière ne peut recevoir un capot 16 similaire. Le capot 16 est fixé aux portions 5 ou 6 par simple clipsage d'une de ses extrémités dans une fente réalisée sur la portion correspondante 5 ou 6. Bien entendu, la forme et les dimensions des capots 16 sont sensiblement les mêmes que celles de la partie des portions 5 et 6 sur laquelle lesdits capots 16 viennent se fixer. Ces capots 16 présentent un logement intérieur, défini entre sa paroi interne et la paroi externe de la portion 5 ou 6, qui permet d'insérer au moins un des susdits moyens de détection, quelles que soient ses dimensions grâce aux choix structurels et dimensionnels pour la conception du capot 16. En outre, la face externe des capots 16 est parfaitement adaptée pour y fixer une affiche, ou analogue, par exemple une affiche publicitaire ou d'enseigne.

Grâce au capot selon l'invention, le ou les moyen(s) de détection est/sont situé (s) ou se trouve (nt) placé(s) entre 2 millimètres et 25 millimètres, de préférence entre 13 et 20 millimètres, de la surface de l'article cylindrique de l'article à protéger, en l'occurrence de la surface du goulot de la bouteille.

Les figures 9 et 10 illustrent une possibilité offerte par l'invention. En effet, dans cet exemple de réalisation, les extrémités inférieures des trois portions 4, 5 et 6 comportent des nervures, disposées sensiblement obliquement et/ou perpendiculairement par rapport à l'extrémité longitudinale de chacune des portions. Ces nervures présentent une section de forme sensiblement en triangle et disposant éventuellement d'un diamètre grandissant lorsque ces nervures s'étendent vers le centre des trois portions 4, 5 et 6 réunies. L'arête supérieure de ces nervures peut être légèrement coupante de sorte qu'un utilisateur souhaite retirer frauduleusement le dispositif antivol de son article à protéger. Au contraire, lorsque le dispositif antivol est retiré selon son fonctionnement normal, c'est-à-dire en déverrouillant le moyen de blocage 13, l'utilisateur ne risque pas de se faire mal.

L'invention est décrite dans ce qui précède à titre d'exemple. Il est entendu que l'homme du métier est à même de réaliser différentes variantes du dispositif antivol 1 selon l'invention, en particulier concernant la forme dudit corps, desdits portions 4, 5, 6 ainsi que du choix du moyen de coulissement, sans pour autant sortir du cadre du brevet, tel que défini par les revendications annexées.

## Revendications

1. Dispositif antivol (1) pour articles comportant au moins une extrémité ou une section sensiblement en forme de cylindre, tels que par exemple des bouteilles d'alcool, des raquettes de tennis, des cannes à pêche ou clubs de golf, constitué par un corps venant en prise sur l'extrémité en forme de cylindre de l'article, **caractérisé en ce que** ledit corps comprend au moins trois portions (4, 5, 6) de forme complémentaire, aptes à entourer la circonférence de ladite extrémité, ledit corps comprenant au moins un moyen de coulissement pour faire coulisser au moins une partie desdites portions (4, 5, 6) les unes dans les autres, de manière à enserrer et à s'adapter à toutes les tailles et formes de l'extrémité en forme de cylindre, par simple pression sur au moins une partie desdites portions (4, 5, 6) de manière à les amener en contact avec les parois de ladite extrémité et **en ce qu'**au moins deux des portions comportent au moins un rail, situé sur leur face interne, dont au moins une partie présente une section de forme sensiblement complémentaire à une partie de la susdite extrémité en forme de cylindre.

2. Dispositif antivol (1) selon la revendication 1, **caractérisé en ce que** ledit moyen de coulissement consiste d'une part en des rainures (11) formant des crantages et de l'autre en des dents de forme complémentaires aux dites rainures (11), par exemple disposées sur un peigne ou analogue fixé sur une partie dudit dispositif.

3. Dispositif antivol (1) selon la revendication 1, **caractérisé en ce que** le moyen de coulissement comprend une pluralité de ressorts (2) disposés suivant l'axe de coulissement des portions (4, 5, 6) les unes dans les autres.

4. Dispositif antivol (1) selon la revendication 1, **caractérisé en ce que** le corps présente une section de forme sensiblement triangulaire, par exemple un triangle équilatéral.

5. Dispositif antivol (1) selon la revendication 4, **caractérisé en ce que** le corps comprend trois portions.

6. Dispositif antivol (1) selon la revendication 5, **caractérisé en ce que** les portions du corps présentent chacune une section sensiblement en forme de V.

7. Dispositif antivol (1) selon l'une des revendications précédentes, **caractérisé en ce que** les portions (4, 5, 6) comportent au moins deux rails (7, 7'), l'un supérieur et l'autre inférieur.

8. Dispositif antivol (1) selon l'une des revendications précédentes, **caractérisé en ce que** chacune des portions (4, 5, 6) formant le corps comprend au moins un rail (7).

9. Dispositif antivol (1) selon la revendication 7 ou 8, **caractérisé en ce que** le rail (7) se situe à 22 ± 2 millimètres (mm) du sommet du dispositif antivol.

10. Dispositif antivol (1) selon la revendication 7, **caractérisé en ce que** l'écartement entre le rail inférieur (7') et le rail supérieur (7) est compris entre 28 et 32 mm, de préférence 30 mm.

11. Dispositif antivol (1) selon l'une des revendications précédentes, **caractérisé en ce qu'**il comprend au moins un capot fixé sur la face externe d'une des portions.

12. Dispositif antivol (1) selon la revendication 11, **caractérisé en ce qu'**il comprend deux capots.

13. Dispositif antivol (1) selon la revendication 11, **caractérisé en ce que** la face externe du capot comporte un affichage, par exemple une publicité relative à l'article.

14. Dispositif antivol (1) selon l'une des revendications précédentes, **caractérisé en ce qu'**il comprend au moins un moyen de blocage (13) apte à maintenir fixer ou bloquer les portions (4, 5, 6) dudit corps les unes par rapport aux autres.

15. Dispositif antivol (1) selon la revendication 14, **caractérisé en ce que** le moyen de blocage (13) comprend un bouton-pressoir (15) activant la fixation ou le blocage des susdites portions (4, 5, 6) lorsqu'il est pressé ; le bouton-pressoir (15) étant alors dans sa position enfoncée, par opposition à sa position initiale de retrait.

16. Dispositif antivol (1) selon les revendications 14 et 15, **caractérisé en ce que** le moyen de blocage (13) comprend au moins une masselotte (3) apte à maintenir le bouton-pressoir (15) dans sa position enfoncée.

17. Dispositif antivol (1) selon les revendications 15 et 16, **caractérisé en ce qu'**il comprend un moyen de déblocage, comportant au moins un aimant, apte, lorsqu'il est placé dans ledit moyen de déblocage à attirer ladite masselotte (3) de manière à repositionner le bouton-pressoir (15) en position de retrait et ainsi à débloquer les susdites portions (4, 5, 6).

18. Dispositif antivol (1) selon la revendication 17, **caractérisé en ce que** le déblocage des portions (4, 5, 6) du corps ramène lesdites portions (4, 5, 6) dans une position où ces dernières sont les plus éloignées possibles les unes des autres.

19. Dispositif antivol (1) selon la revendication 1, **caractérisé en ce que** le corps comprend à l'une de ses extrémités une pastille (8) sensiblement plate de manière à couvrir la partie supérieure de ladite extrémité, par exemple pour fixer une publicité où la propriété de l'acquéreur dudit dispositif est écrite afin de différencier les articles à protéger.

20. Dispositif antivol (1) selon la revendication 1, **caractérisé en ce que** le corps, une fois fixé sur l'extrémité de l'article, constitue une extension de ladite extrémité d'au moins 5 millimètres.

21. Dispositif antivol (1) selon la revendication 11, **caractérisé en ce qu'**il comprend, fixé sur les parois (9, 10) extérieures desdites portions (4, 5, 6) ou sur la paroi intérieure du capot, au moins un moyen de détection apte à déclencher une alarme par exemple lors du franchissement de portiques ; ledit moyen de détection étant contenu dans le logement formé entre le capot et une portion.

22. Dispositif antivol (1) selon la revendication 21, **caractérisé en ce que** le moyen de détection consiste en une étiquette de détection des systèmes EAS (Système électro-acoustique), c'est-à-dire fonctionnant par radio-fréquence et/ou magnéto acoustique et/ou électromagnétique ou autre.

23. Dispositif antivol (1) selon la revendication 21, **caractérisé en ce que** le moyen de détection est situé entre 2 millimètres et 25 millimètres, de préférence entre 13 et 20 millimètres, de la surface de l'article cylindrique de l'article à protéger, par exemple de la surface du goulot de la bouteille.

24. Dispositif antivol (1) selon la revendication 1, **caractérisé en ce que** le rail (7 ou 7') comprend une portion de cercle présentant un diamètre compris entre 25 et 35 millimètres, de préférence un diamètre de 29,5 ± 0,5 mm.

25. Dispositif antivol (1) selon l'une des revendications précédentes, **caractérisé en ce qu'**au moins l'une des extrémités, de préférence inférieure, d'au moins une des portions (4, 5, 6) comporte une pluralité de nervures (16).

26. Dispositif antivol (1) selon la revendication 25, **caractérisé en ce que** l'extrémité inférieure des trois portions (4, 5, 6) comportent une pluralité de nervures (16).

## Patentansprüche

1. Diebstahlsicherung (1) für Artikel mit wenigstens einem Ende oder einem Querschnitt deutlich in Form eines Zylinders, wie z. B. Spirituosenflaschen, Tennisschläger, Angelruten oder Golfschläger, gebildet aus einem Korpus, der am Ende in Form eines Zylinders des Artikels zum Eingreifen kommt, **dadurch gekennzeichnet, dass** der genannte Korpus wenigstens drei Abschnitte (4, 5, 6) in komplementärer Form umfasst, die geeignet sind, den Umfang des genannten Endes zu umfassen, wobei der genannte Korpus wenigstens ein Gleitmittel umfasst, um wenigstens einen Teil der genannten Abschnitte (4, 5, 6) jeweils derart ineinander gleiten zu lassen, dass sie alle Größen des Endes in Form eines Zylinders durch einfachen Druck auf wenigstens einen Teil der genannten Abschnitte (4, 5, 6) derart einschließen und sich daran anpassen, dass sie mit den Wänden des genannten Endes in Kontakt gebracht werden und dass wenigstens zwei der Abschnitte wenigstens eine Schiene umfassen, die sich auf ihrer inneren Seite befindet, von der wenigstens ein Teil einen Querschnitt in deutlich komplementärer Form zu einem Teil des genannten o. g. Endes in Form eines Zylinders aufweist.

2. Diebstahlsicherung (1) gemäß Anspruch 1, **dadurch gekennzeichnet, dass** das genannte Gleitmittel einerseits aus Rillen (11) besteht, die Rastungen bilden, und andererseits aus Zähnen in komplementärer Form zu den genannten Rillen (11), die z. B. auf einem Kamm oder dergleichen angeordnet sind, der auf einem Teil der genannten Vorrichtung befestigt ist.

3. Diebstahlsicherung (1) gemäß Anspruch 1, **dadurch gekennzeichnet, dass** das Gleitmittel eine Vielzahl von Federn (2) umfasst, die gemäß der Gleitachse der Abschnitte (4, 5, 6) jeweils ineinander angeordnet sind.

4. Diebstahlsicherung (1) gemäß Anspruch 1, **dadurch gekennzeichnet, dass** der Korpus einen Querschnitt in deutlich dreieckiger Form, z. B. eines gleichschenkligen Dreiecks, aufweist.

5. Diebstahlsicherung (1) gemäß Anspruch 4, **dadurch gekennzeichnet, dass** der Korpus drei Abschnitte umfasst.

6. Diebstahlsicherung (1) gemäß Anspruch 5, **dadurch gekennzeichnet, dass** die Abschnitte des Korpus jeweils einen Querschnitt deutlich in V-Form aufweisen.

7. Diebstahlsicherung (1) gemäß einem der voranstehenden Ansprüche, **dadurch gekennzeichnet, dass** die Abschnitte (4, 5, 6) wenigstens zwei Schienen (7, 7') umfassen, eine oben und die andere unten.

8. Diebstahlsicherung (1) gemäß einem der voranstehenden Ansprüche, **dadurch gekennzeichnet, dass** jeder der den Korpus bildenden Abschnitte (4, 5, 6) wenigstens eine Schiene (7) umfasst.

9. Diebstahlsicherung (1) gemäß Anspruch 7 oder 8, **dadurch gekennzeichnet, dass** die Schiene (7) sich 22 +/- 2 Millimeter (mm) vom Scheitelpunkt der Diebstahlsicherung entfernt befindet.

10. Diebstahlsicherung (1) gemäß Anspruch 7, **dadurch gekennzeichnet, dass** die Beabstandung zwischen der unteren Schiene (7') und der oberen Schiene (7) zwischen 28 und 32 mm inbegriffen, bevorzugt 30 mm, ist.

11. Diebstahlsicherung (1) gemäß einem der voranstehenden Ansprüche, **dadurch gekennzeichnet, dass** sie wenigstens eine auf der äußeren Seite eines der Abschnitte befestigte Haube umfasst.

12. Diebstahlsicherung (1) gemäß Anspruch 11, **dadurch gekennzeichnet, dass** sie zwei Hauben umfasst.

13. Diebstahlsicherung (1) gemäß Anspruch 11, **dadurch gekennzeichnet, dass** die äußere Seite der Haube eine Anzeige umfasst, z. B. eine Werbung zu einem Artikel.

14. Diebstahlsicherung (1) gemäß einem der voranstehenden Ansprüche, **dadurch gekennzeichnet, dass** sie wenigstens ein Feststellmittel (13) umfasst, das geeignet ist, die Abschnitte (4, 5, 6) des genannten Korpus jeweils im Verhältnis zueinander zu fixieren oder zu verriegeln.

15. Diebstahlsicherung (1) gemäß Anspruch 14, **dadurch gekennzeichnet, dass** das Feststellmittel (13) einen Druckknopf (15) umfasst, der die Fixierung oder die Verriegelung der o. g. Abschnitte (4, 5, 6) aktiviert, wenn er gedrückt wird, wobei der Druckknopf (15) dann in seiner eingedrückten Position im Gegensatz zu seiner ursprünglichen zurückgezogenen Position ist.

16. Diebstahlsicherung (1) gemäß Anspruch 14 und 15, **dadurch gekennzeichnet, dass** das Verriegelungsmittel (13) wenigstens ein Ausgleichsgewicht (3) umfasst, das geeignet ist, den Druckknopf (15) in seiner eingedrückten Position zu halten.

17. Diebstahlsicherung (1) gemäß den Ansprüchen 15 und 16, **dadurch gekennzeichnet, dass** sie ein Entriegelungsmittel umfasst, das wenigstens einen Magneten umfasst, der, wenn er in das genannte Entriegelungsmittel platziert wird, geeignet ist, das genannte Ausgleichsgewicht (3) derart zu entriegeln, dass der Druckknopf (15) erneut in die eingezogene Position positioniert wird und damit die o. g. Abschnitte (4, 5, 6) entriegelt werden.

18. Diebstahlsicherung (1) gemäß Anspruch 17, **dadurch gekennzeichnet, dass** die Entriegelung der Abschnitte (4, 5, 6) des Korpus die genannten Abschnitte (4, 5, 6) in eine Position zurückführt, in der diese so weit wie möglich voneinander entfernt sind.

19. Diebstahlsicherung (1) gemäß Anspruch 1, **dadurch gekennzeichnet, dass** der Korpus an einem seiner Enden eine deutlich flache Pastille (8) derart umfasst, dass der obere Teil des genannten Endes abgedeckt wird, z. B., um eine Werbung zu platzieren, auf der das Eigentum des Erwerbers der genannten Vorrichtung verzeichnet ist, um die zu schützenden Artikel zu differenzieren.

20. Diebstahlsicherung (1) gemäß Anspruch 1, **dadurch gekennzeichnet, dass** der Korpus, nachdem er auf dem Ende des Artikels fixiert ist, eine Verlängerung des genannten Endes von wenigstens 5 Millimetern bildet.

21. Diebstahlsicherung (1) gemäß Anspruch 11, **dadurch gekennzeichnet, dass** sie, wenn sie auf den äußeren Wänden (9, 10) der genannten Abschnitte (4, 5, 6) oder auf der inneren Wand der Haube befestigt ist, wenigstens ein Erfassungsmittel umfasst, das geeignet ist, einen Alarm auszulösen, z. B. beim Übertreten von Sicherheitsschranken; wobei das genannte Erfassungsmittel in der Aufnahme enthalten ist, die zwischen der Haube und einem Abschnitt gebildet wird.

22. Diebstahlsicherung (1) gemäß Anspruch 21, **dadurch gekennzeichnet, dass** das Erfassungsmittel aus einem Etikett zur Erfassung der Systeme EAS (elektroakustisches System) besteht, d. h., das per Funkfrequenz und / oder magnetisch-akustisch und / oder elektromagnetisch oder dergleichen funktioniert.

23. Diebstahlsicherung (1) gemäß Anspruch 21, **dadurch gekennzeichnet, dass** das Feststellmittel sich zwischen 2 Millimetern und 25 Millimetern, bevorzugt zwischen 13 und 20 Millimetern, von der Oberfläche des zylindrischen Artikels des zu schützenden Artikels, z. B. von der Oberfläche des Halses der Flasche, entfernt befindet.

24. Diebstahlsicherung (1) gemäß Anspruch 1, **dadurch gekennzeichnet, dass** die Schiene (7 oder 7') einen Kreisabschnitt umfasst, der einen zwischen 25 und 35 Millimeter inbegriffenen, bevorzugt einen Durchmesser von 29,5 +/- 0,5 mm, umfasst.

25. Diebstahlsicherung (1) gemäß einem der voranstehenden Ansprüche, **dadurch gekennzeichnet, dass** wenigstens eines der Enden, bevorzugt das untere, wenigstens einer der Abschnitte (4, 5, 6) eine Vielzahl von Rippungen (16) umfasst.

26. Diebstahlsicherung (1) gemäß Anspruch 25, **dadurch gekennzeichnet, dass** das untere Ende der drei Abschnitte (4, 5, 6) eine Vielzahl von Rippungen (16) umfasst.

## Claims

1. An anti-theft device (1) for articles provided with at least one substantially cylindrical end or section, i.e. an alcohol bottle, tennis racket, fishing rod or golf club, comprising a body which is fixed to the cylindrical end of the article, **characterized in that** said body is provided with at least three elements (4, 5, 6) having complementary shapes in such away that the shape thereof enables them to encompass the circumference of said end, with said body comprising at least one sliding means for sliding motion of at least one part of said elements (4, 5, 6) arranged one inside the other, in such a way that they can encompass and are adaptable to all sizes and shapes of cylindrical ends by a simple pressure performed on at least one part of said elements (4, 5, 6) in order to bring them against the walls of said end and **in that** at least two of said elements are provided with at least one rail placed on the inner face thereof, at least one part of which has a section with a shape substantially matching a part of the above-mentioned cylindrical end.

2. An anti-theft device (1) according to claim 1, **characterized in that** said sliding means comprises on the one hand notching-forming grooves (11) and on the other hand teeth having shapes matching said grooves (11), for instance positioned on a comb or the like fixed on a part of said device.

3. An anti-theft device (1) according to claim 1, **characterized in that** the sliding means is provided with a plurality of springs (2) positioned along the axle for sliding motion of said elements (4, 5, 6) arranged one inside the other.

4. An anti-theft device (1) according to claim 1, **characterized in that** the body has a section of a substantially triangular shape, for instance an equiangular triangle.

5. An anti-theft device (1) according to claim 4, **characterized in that** the body is provided with three elements.

6. An anti-theft device (1) according to claim 5, **characterized in that** the portions of the body each have a substantially V-shaped section.

7. An anti-theft device (1) according to one of the preceding claims, **characterized in that** the elements (4, 5, 6) are provided with at least two rails (7, 7'), one upper rail and one lower rail.

8. An anti-theft device (1) according to one of the preceding claims, **characterized in that** each one of the elements (4, 5, 6) forming the body is provided with at least one rail (7).

9. An anti-theft device (1) according to claim 7 or 8, **characterized in that** the rail (7) is located 22 ± 2 millimetres (mm) away from the top of the anti-theft device.

10. An anti-theft device (1) according to claim 7, **characterized in that** the interval between the lower rail (7') and the upper rail (7) ranges from 28 to 32mm, and is preferably 30mm.

11. An anti-theft device (1) according to one of the preceding claims, **characterized in that** it is provided with at least one cover fixed to the outer face of one of the elements.

12. An anti-theft device (1) according to claim 11, **characterized in that** it is provided with two covers.

13. An anti-theft device (1) according to claim 11, **characterized in that** the outer face of the cover is provided with a display, for instance an advertisement relative to the article.

14. An anti-theft device (1) according to one of the preceding claims, **characterized in that** it is provided with at least one locking means (13) able to retain or lock the elements (4, 5, 6) of said body with respect to each other.

15. An anti-theft device (1) according to claim 14, **characterized in that** the locking means (13) is provided with a push-button (15) actuating the fixing or locking of the above-mentioned elements (4, 5, 6) when sunk; the push-button (15) then being in the sunk position thereof as opposed to the initial snap-back position thereof.

16. An anti-theft device (1) according to claims 14 and 15, **characterized in that** the locking means (13) is provided with at least one pressure-lever (3) able to retain the push-button (15) in the sunk position thereof.

17. An anti-theft device (1) according to claims 15 and 16, **characterized in that** it is provided with an unlocking means, comprising at least a magnet able, when positioned in said unlocking means, to attract said pressure-lever (3) in such a way as to place the push-button (15) back in the snap-back position thereof and thus to unlock the above-mentioned elements (4, 5, 6).

18. An anti-theft device (1) according to claim 17, **characterized in that** the unlocking of the elements (4, 5, 6) of the body brings said elements (4, 5, 6) back in a position where these are as distant from one another as possible.

19. An anti-theft device (1) according to claim 1, **characterized in that** the body is provided with, at one of the ends thereof, a substantially flat chip (8) in such a way as to cover the upper part of said end, for instance to attach an advertisement whereon the ownership of the purchaser of such device is written in order to differentiate the articles to be protected.

20. An anti-theft device (1) according to claim 1, **characterized in that** the body, when fixed on the end of the article, forms an extension of said end by at least 5 millimetres.

21. An anti-theft device (1) according to claim 11, **characterized in that** it is provided with at least one detection means able to trigger an alarm, for instance upon the crossing of gates, when fixed on the outer walls (9, 10) of said elements (4, 5, 6) or on the inner wall of the cover; said detection means being contained in the recess provided between the cover and one element.

22. An anti-theft device (1) according to claim 21, **characterized in that** the detection means comprises an EAS detection label, i.e. a radio-frequency operated and/or magneto-acoustic and/or electromagnetic label, or the like.

23. An anti-theft device (1) according to claim 21, **characterized in that** the detection means is placed from 2 millimetres to 25 millimetres, preferably from 13 to 20 millimetres, away from the surface of the cylindrical [part]¹of the article to be protected, for instance the surface of the bottle neck.
¹ L'original mentionne : « l'article cylindrique de l'article à protéger ». Il me semble qu'il s'agit plutôt de la partie cylindrique....

24. An anti-theft device (1) according to claim 1, **characterized in that** the rail (7 or 7') comprises a portion of a circle having a diameter ranging from 25 to 35 millimetres, preferably a diameter of 29.5 ± 0.5mm.

25. An anti-theft device (1) according to one of the preceding claims, **characterized in that** at least one of the ends, preferably the lower end, of at least one of the elements (4, 5, 6) is provided with a plurality of ribs (16).

26. An anti-theft device (1) according to claim 25, **characterized in that** the lower end of the three elements (4, 5, 6) is provided with a plurality of ribs (16).
